# EUROPÄISCHE PATENTSCHRIFT

(11) **EP 0 660 904 B1**
(45) Veröffentlichungstag und Bekanntmachung des Hinweises auf die Patenterteilung: **05.03.1997**
(21) Anmeldenummer: 94918260.4
(22) Anmeldetag: 24.06.1994
(51) Int. Cl.: F04D 9/06, F04D 7/04, F04D 9/00

(54) **KREISELPUMPE**
CENTRIFUGAL PUMP
POMPE CENTRIFUGE

(30) Priorität: 16.07.1993 CH 2160/93
(43) Veröffentlichungstag der Anmeldung: 05.07.1995
(73) Patentinhaber: Stähle, Martin, CH-8213 Neunkirch (CH)
(72) Erfinder: Stähle, Martin, CH-8213 Neunkirch (CH)
(74) Vertreter: Fillinger, Peter, Dr.
(86) Internationale Anmeldenummer: CH9400129
(87) Internationale Veröffentlichungsnummer: WO9502768

(56) Entgegenhaltungen:
- WO-A-86/00542
- DE-A- 2 220 875
- FR-A- 1 426 616
- GB-A- 775 161

## Beschreibung

Die vorliegende Erfindung bezieht sich auf eine Kreiselpumpe gemäss dem Oberbegriff des Anspruchs 1.

Eine Kreiselpumpe dieser Art ist beispielsweise in der EP-PS 114 932 beschrieben.

Die vorliegende Erfindung stellt sich die Aufgabe, bei einer Pumpe der genannten Art die Trennung von Gas und Flüssigkeit zu verbessern.

Erfindungsgemäss wird diese Aufgabe gelöst durch die kennzeichnenden Merkmale des Anspruchs 1.

Die im Pumpenraum örtlich auftretenden Überdrucke haben je nach Laufradkonfiguration unterschiedliche Höhe und bewirken entsprechend unterschiedliche Flüssigkeit-Gaszusammensetzungen. Die Erfindung zielt darauf, die Trennung von Flüssigkeit und Gas gegenüber dem genannten Stand der Technik - unabhängig von der Laufradkonfiguration - zu verbessern.

Die Flügel des mit dem Laufrad drehfest verbundenen, koachsialen Flügelrads oder die radialsymmetrisch an der Laufradnabe befestigten Flügel erfassen das in den Nabenraum tretende Medium und versetzen es in eine intensive Rotation. Das hat zur Folge, dass die Trennung von Gas und Flüssigkeit eindeutiger wird, weil das Gas am kleinsten Durchmesser (am Wellenspalt) den Nabenraum verlassen kann. Das Gas verlässt den Nabenraum bevor es sich wieder mit der Flüssigkeit mischt und durch die ungleichen Druckverhältnisse im Labyrinthspalt zum Laufradkanal zurückgelangen kann. Die separierte Flüssigkeit anderseits erhält einen höheren Druck und wird durch die Düse einer Flüssigkeitsstrahlpumpe ausgetrieben. Der vom Flüssigkeitsstrahl erzeugte Unterdruck wird zur Wegschaffung der separierten Gase nutzbar gemacht. Das aus der Flüssigkeitsstrahlpumpe austretende Gasflüssigkeitsgemisch kann in einen Gasabscheider bekannter Bauart geleitet werden, von wo die Flüssigkeit in die Pumpensaugleitung zurückgeführt wird.

Anhand der beiliegenden schematischen Zeichnung wird die Erfindung beispielsweise erläutert. Es zeigen:
- Fig. 1: einen Querschnitt durch eine Kreiselpumpe und
- Fig. 2: eine Ansicht der Kreiselpumpe in verkleinerter Darstellung.

Die Kreiselpumpe gemäss Fig. 1 weist ein offenes, einschaufliges Kreiselpumpenrad 1 auf und ist drehbar in einem Pumpengehäuse 2 gelagert. Das Kreiselpumpenrad 1 sitzt mit seiner Nabe 3 auf einer in einem Lager 19 gelagerten Welle 4 und dreht mit geringem Spiel "a" über der Gehäuserückwand 5, welche mit der Nabe 3 des Kreiselpumpenrades 1 einen Labyrinthspalt 6 bildet. Der Labrinthspalt verbindet den Pumpenraum 2' mit einem Nabenraum 7. Aus dem Fördergut im Laufradzentrum angesammeltes und mit Flüssigkeit vermischtes Gas tritt durch den Labyrinthspalt 6 aus dem Pumpenraum 2' in den Nabenraum 7, wo es durch drehfest mit der Nabe 3 verbundene Flügel 8 eine stärkere Drehbewegung erfährt. Die stärkere Drehbewegung des Gasflüssigkeitsgemisches bewirkt eine bessere Trennung zwischen Gas und Flüssigkeit, wobei allfällige Faserstoffe durch eine in einer Nabengehäusewand 20 angeordnete Spiralnute 9 von einem Wellenspalt 10 ferngehalten wird, durch welchen die Gase in einen durch die Nabengehäusewand 20 vom Nabenraum 7 getrennten Raum 11 treten können. Während dessen strömt die Flüssigkeit unter höherem Druck aus dem Nabenraum 7 durch eine die Nabengehäusewand 20 durchsetzende Treibdüse 12 in ein Diffusorrohr 13 und reisst dabei das Gas aus dem Raum 11 mit. Eine an das Diffusorrohr 13 anschliessende Verbindungsleitung 14 (Fig. 2) führt das Gasflüssigkeitsgemisch in einen Gasabscheider 15, der die Flüssigkeit an den saugseitigen Anschluss 16 der Kreiselpumpe zurückgibt und das Gas durch eine Leitung 17 in einen geeigneten Raum abführt. Eine Wellendichtung 18 schützt Antriebs- und Lagerelemente vor Berührung mit dem Fördergut.

## Patentansprüche

1. Kreiselpumpe zur Förderung von aufgeschwemmten Feststoffen mit Gasgehalt, mit einem offenen, eine Laufradnabe (3) aufweisenden Laufrad (1), welches drehfest auf einer Welle (4) sitzt und dessen antriebsseitige Schaufelkante oder Kanten mit geringem Spiel (a) über einer Pumpengehäuserückwand (5) dreht, welche bei ihrem Innendurchmesser mit dem Laufrad (1) einen Labyrinthspalt (6) bildet, der den Pumpenraum (2') mit einem antriebsseitig durch eine Nabengehäusewand (20) getrennten Nabenraum (7) verbindet, und im Laufradzentrumsbereich sich ansammelndes Gas als Flüssigkeitsgasgemisch, unter Fernhaltung von groben Festteilen in den Nabenraum (7) treten lässt, wobei im Nabenraum (7) mit dem Laufrad (1) drehfest verbunden ein koachsiales Flügelrad angeordnet ist oder radialsymmetrisch an der Laufradnabe (6) Flügel (8) befestigt sind, zum Zweck, der Flüssigkeit im Nabenraum (7) eine stärkere Rotationsbewegung zu erteilen und sie auszuschleudern, wobei weiter der Nabenraum (7) mit einer periferalen Öffnung (12) für den Austritt der Flüssigkeit versehen ist und die im Bereich der Welle (4) sich ansammelnde Luft antriebsseitig durch einen von der Nabengehäusewand (20) und der Welle (4) gebildeten Spalt (10) entweicht, dadurch gekennzeichnet, dass die periferale Öffnung (12) in der Nabengehäusewand (20) angeordnet und als Treibdüse gestaltet ist, dass die Öffnung (12) in einen antriebseitig an den Nabenraum (7) angrenzenden und mit ihm durch den Spalt (10) verbundenen Raum (11) mündet, dass die Öffnung (12) gegen ein Diffusorrohr (13) gerichtet ist, derart, dass sie eine Flüssigkeitsstrahlpumpe (12, 13) bildet, durch die die aus dem Nabenraum (7) kommende Flüssigkeit strömt und das aus dem Spalt (10) kommende Gas mitreisst und abfördert.

2. Kreiselpumpe nach Anspruch 1, dadurch gekennzeichnet, dass das aus der Flüssigkeitsstrahlpumpe (12, 13) austretende Flüssigkeitsgasgemisch in einen Gasabscheider (15) geleitet wird, von wo die Flüssigkeit mit einer Anschlussleitung (16) zum Kreiselpumpeneintritt zurückgeführt und das Gas in einen zu dessen Aufnahme zulässigen Raum geleitet wird.

3. Kreiselpumpe nach Anspruch 1 oder 2, dadurch gekennzeichnet, dass die Flügel des Flügelrades oder die an der Laufradnabe (6) befestigten Flügel mit Abstand einer Leitspirale (9), vorzugsweise einer Spiralnut (9) oder einer Spiralrippe gegenüber liegen, die im Drehsinn der Welle (4) nach aussen läuft und dadurch Festteile vom Spalt (10) fernhält.

## Claims

1. A centrifugal pump for the delivery of suspended solids with a gas content, having an open impeller (1) comprising an impeller hub (3), which impeller is seated rotationally fixed on a shaft (4) and the blade edge or edges of which on the driving side rotates with a slight clearance (a) above a pump housing rear wall (5) which, at its inside diameter, forms a labyrinth gap (6) with the impeller (1), which labyrinth gap connects the pumping space (2') to a hub space (7) on the driving side which is separated by a hub housing wall (20), and which labyrinth gap allows gas which accumulates in the region of the centre of the impeller to enter the hub space (7) as a liquid/gas mixture, with coarse solid fractions being kept away, wherein a coaxial impeller wheel which is attached rotationally fixed to the impeller (1) is disposed in the hub space (7) or blades (8) are attached with radial symmetry to the impeller hub (6) therein, for the purpose of imparting a stronger rotational movement to the liquid in the hub space (7) and of transferring it outwards, wherein the hub space (7) is further provided with a peripheral opening (12) for the delivery of the liquid, and the air which accumulates in the region of the shaft (4) escapes on the driving side through a gap (10) formed by the hub housing wall (20) and the shaft (4), characterised in that the peripheral opening (12) is disposed in the hub housing wall (20) and is fashioned as a propulsion nozzle, that the opening (12) leads into a space (11) which adjoins the hub space (7) on the driving side and which is connected thereto by the gap (10), that the opening (12) is directed towards a diffuser tube (13) in such a way that it forms a liquid jet pump (12, 13) through which the liquid coming from the hub space (7) flows and which entrains and carries away the gas coming from the gap (10).

2. A centrifugal pump according to claim 1, characterised in that the liquid/gas mixture emerging from the liquid jet pump (12, 13) is conveyed into a gas separator (15) from which the liquid is returned by a connecting line (16) to the centrifugal pump inlet and the gas is conveyed into a space which is allowed for its uptake.

3. A centrifugal pump according to claim 1 or 2, characterised in that the blades of the impeller wheel or the blades fixed to the impeller hub (6) are situated opposite and at a distance from a guide spiral (9), preferably a spiral groove (9) or a spiral rib, which runs outwards in the direction of rotation of the shaft (4) and thereby keeps solid fractions away from the gap (10).

## Revendications

1. Pompe centrifuge servant à refouler des matières solides en suspension contenant des gaz, dans laquelle
- une roue ouverte (1), solidaire par son moyeu (3) d'un arbre tournant (4) a son bord ou celui de ses pales situées du côté de son entraînement, qui tourne avec un faible jeu (a) devant la paroi arrière (5) du corps de pompe délimitant au niveau de son diamètre intérieur, avec la roue (1), une fente à labyrinthe (6) reliant la chambre de pompage (2') à une chambre de moyeu (7) située du côté de l'entraînement et délimitée par une paroi (20) du boîtier de moyeu, cette fente faisant passer le gaz qui se rassemble vers le centre de la roue sous forme d'un mélange liquide-gaz, dans la chambre de moyeu (7) où les grosses particules solides se trouvent retenues,
- la chambre (7) contient une roue à ailettes solidaire de la roue (1), ou des ailettes (8) fixées avec symétrie radiale sur le moyeu (6), de manière à donner au liquide, à l'intérieur de la chambre (7), un assez fort mouvement de rotation créant un effet de centrifugation,
- la chambre (7) comporte également une ouverture périphérique (12) de sortie du liquide, tandis que l'air rassemblé au niveau de l'arbre (4) s'échappe à travers une fente (10) délimitée par la paroi du boîtier du moyeu (20) et l'arbre (4),
caractérisée en ce que
- l'ouverture périphérique (12) est située dans la paroi (20) du boîtier de moyeu et a la forme d'une tuyère d'entraînement qui débouche dans une chambre (11) située à côté de la chambre (7), du côté entraînement et reliée à celle-ci par la fente (10),
- l'ouverture (12) est dirigée vers un tube diffuseur de manière à former avec celui-ci une pompe à éjection de liquide (12, 13) à travers laquelle le liquide provenant de la chambre de moyeu (7) s'écoule en entraînant et en évacuant le gaz sortant de la fente (10).

2. Pompe centrifuge selon la revendication 1,
caractérisée en ce que
le mélange liquide-gaz sortant de la pompe à éjection (12, 13) est conduit à un séparateur de gaz (15) à partir duquel le liquide séparé est ramené par une conduite (16) à l'entrée de la pompe centrifuge, tandis que le gaz est conduit à une chambre prévue pour le recevoir.

3. pompe centrifuge selon la revendication 1 ou 2,
caractérisée en ce que
les ailettes de la roue ou les ailettes fixées au moyeu (6) de la roue de la pompe, se trouvent en face et à une certaine distance d'une spirale conductrice (9), de préférence une rainure en spirale (2) ou une nervure en spirale, conduisant vers l'extérieur dans le sens de rotation de l'arbre (4) et tenant ainsi les particules solides éloignées de la fente (10).
